# EUROPÄISCHE PATENTSCHRIFT

(11) **EP 0 250 829 B1**
(45) Veröffentlichungstag und Bekanntmachung des Hinweises auf die Patenterteilung: **09.08.1989**
(21) Anmeldenummer: 87107311.0
(22) Anmeldetag: 20.05.1987
(51) Int. Cl.: F01N 3/26, F01N 3/38, F01N 3/02

(54) **Vorrichtung zum Verbrennen von Feststoffteilchen im Abgas von Brennkraftmaschinen**
Burning device for solid particulates in internal-combustion engine exhaust gases
Dispositif pour la combustion des particules solides contenues dans les gaz d'échappement des moteurs à combustion interne

(30) Priorität: 30.06.1986 DE 3621914
(43) Veröffentlichungstag der Anmeldung: 07.01.1988
(73) Patentinhaber: ROBERT BOSCH GMBH, 70442 Stuttgart (DE)
(72) Erfinder: Dettling, Hubert, D-7050 Waiblingen (DE); Leonhard, Rolf, Dr. Dipl.-Ing., D-7141 Schwieberdingen (DE); Projahn, Ulrich, Dr. Dipl.-Ing., D-7257 Ditzingen 4 (DE)

(56) Entgegenhaltungen:
- DE-A- 2 031 278
- DE-A- 2 857 224
- DE-A- 3 526 074
- FR-A- 2 078 864
- US-A- 3 716 996
- US-A- 3 797 240
- US-A- 3 837 814
- US-A- 4 318 887

## Beschreibung

### Stand der Technik

Die Erfindung bezieht sich auf eine Verbrennungsvorrichtung für Feststoffteilchen nach der Gattung des Hauptanspruchs.

Zum Entfernen von Ruß aus dem Abgas von Brennkraftmaschinen, insbesondere Dieselbrennkraftmaschinen, ist es bereits durch die DE-OS 34 24 196 bekannt, die Rußteilchen durch eine elektrostatische Rußweiche aus dem Abgas auszuscheiden und diese in einem abgeteilten Abgasstrom einer Verbrennungsvorrichtung zum Verbrennen zuzuführen. Bei einer in der deutschen Patentanmeldung P 35 26 074 vorgeschlagenen Verbrennungsvorrichtung der oben angegebenen Gattung ragt mittig in die Aufbereitungskammer, in die flüssiger Brennstoff, insbesondere Kraftstoff, und Verbrennungsluft dosiert zugeführt und dort intensiv vermischt und entzündet werden, ein Glühkörper in Form eines elektrisch beheizten Glühstiftes, der nach dem Starten für ein stabiles Entflammen des Kraftstoff-Luft-Gemisches sorgt. Die in der Aufbereitungskammer erzeugte Pilotflamme schlägt durch die Überströmöffnung in die eigentliche Brennkammer, in die die zu verbrennenden Rußteilchen mit einem vom Abgas der Brennkraftmaschine abgezweigten Teilstrom als Träger eingeführt werden. Bei der vorge schlagenen Verbrennungsvorrichtung hat es sich als nachteilig herausgestellt, daß der Glühstift der Zündeinrichtung, der zum Starten der Zündung einen elektrischen Heizkörper enthält, einer thermischen Überlastung und Abnutzung ausgesetzt ist, da dieser während des Betriebs dauernd auf hoher Temperatur gehalten wird.

### Vorteile der Erfindung

Die erfindungsgemäße Verbrennungsvorrichtung mit den kennzeichnenden Merkmalen des Hauptanspruchs hat den Vorteil, daß durch die außermittige, außerhalb des Flammbereichs liegende Anordnung der Zündeinrichtung in der Aufbereitungskammer eine thermische Überlastung verhindert wird, so daß die Zündeinrichtung eine hohe Standzeit hat. Ferner ergibt sich der Vorteil, daß der Glühkörper, der als Stabilisierungselement für die Flamme wirkt, in einer besonders strömungsgeeigneten Form gestaltet und auch seine Masse den besonderen thermischen Gegebenheiten angepaßt werden kann.

Durch eine vorteilhafte Ausgestaltung der Verbrennungsvorrichtung gemäß Anspruch 2 wird eine besonders hohe Standzeit der Zündeinrichtung und ein schnelles Starten der Zündung erzielt.

Durch die Weiterbildung nach Anspruch 6 wird die aus der Aufbereitungskammer in die Brennkammer schlagende Pilotflamme, die mit Drall austritt, konzentriert und ein Aufweiten verhindert.

Andere vorteilhafte Weiterbildungen sind durch die in den anderen Unteransprüchen aufgeführten Maßnahmen der Verbrennungsvorrichtung möglich.

### Zeichnung

Ausführungsbeispiele der Erfindung sind in der Zeichnung dargestellt und in der nachfolgenden Beschreibung näher erläutert. Es zeigen Figur 1 eine Verbrennungsvorrichtung im Längsschnitt, Figur 2 einen Glühkörper in Seitenansicht, Figur 3 den Glühkörper nach Figur 2 im Querschnitt, Figur 4 ein drittes Ausführungsbeispiel eines Glühkörpers in Seitenansicht, Figur 5 ein viertes Ausführungsbeispiel eines Glühkörpers im Längsschnitt und Figur 6 und 7 ein fünftes Ausführungsbeispiel eines Glühkörpers im Längs- und Querschnitt.

### Beschreibuna des Ausführungsbeispiels

Zum Entfernen von Rußteilchen aus dem Abgas von Brennkraftmaschinen, insbesondere Dieselbrennkraftmaschinen, wird der Abgasstrom zunächst durch eine beispielsweise durch die DE-OS 34 24 196 bekannte elektrostatische Rußweiche und einen Fliehkraftabscheider geleitet, an dessen einem Ausgang Abgas austritt, das weitgehenst von Ruß und anderen Feststoffteilchen frei ist, und an dessen anderem Ausgang ein Abgasteilstrom austritt, der mit den ausgeschiedenen Ruß- und Feststoffteilchen angereichert ist. Zum Entsorgen des Rußes wird der Abgasteilstrom einer nachgehend beschriebenen und in der Zeichnung dargestellten Verbrennungsvorrichtung zugeführt.

Die Verbrennungsvorrichtung hat eine Brennkammer 1 in einem zylindrischen Mantel 2 und daran gleichachsig anschließend einen Zündbrenner 3 mit einer Brennstoffgemisch-Aufbereitungskammer 4 in einem kappenföi_{'}iT_{I}igen Gehäuse 5. Die Brennkammer 1 und die Aufbereitungskammer 4 sind miteinander über eine Überströmöffnung 6 in einer Trennwand 7 verbunden, in der die Überströmöffnung 6 die Form einer zur Brennkammer 1 hin sich verengenden Düse hat.

In die zylindrische Brennkammer 1 ragt von dem im Zündbrenner 3 gegenüberliegenden Ende gegen die Überströmöffnung 6 gleichachsig ein Tauchrohr 10, dessen Ende 11 axial verschlossen ist und zur Überströmöffnung 6 hin einen bestimmten Abstand hat. Nahe seinem Ende 11 hat das Tauchrohr 10 mehrere, beispielsweise zwei radiale Auslässe 12, durch die der durch das Tauchrohr 10 zugeführte, mit Rußpartikeln 14 beladene Abgasstrom 15 in die Brennkammer 1 gelangt. Die Auslässe 12 liegen innerhalb eines Rohrstücks 16, das mit einer Trennwand 17 am Tauchrohr 10 gleichachsig befestigt ist, so daß zwischen dem Außenumfang des Rohrstücks 16 und der Innenseite des Mantels 2 der Brennkammer 1 ein ringförmiger Spalt 18 gebildet wird. Die Trennwand 17 und der die Auslässe 12 des Tauchrohrs 10 umgebende Teil des Rohrstücks 16 umschließen in Form einer Glocke eine zur Überströmöffnung 6 hin offene heiße Brennkammer 19 mit einem begrenzten Volumen. In dieser heißen Brennkammer 19 werden die aus den Auslässen 12 austretenden Rußpartikei 14 entzündet und größtenteils verbrannt. Die entstehenden Veribrennungsgase und die unvollständig verbrannten Rußpartikel 14 treten am äußeren Umfang der glockenförmigen heißen Brennkammer 19 aus und werden an der Stirnkante des Rohrstücks 16 zum Spalt 18 hin umgelenkt.

In den sich hinter der heißen Brennkammer 19 erstreckenden Teil des Rohrstücks 16 ragt gleichachsig ein zweites Rohrstück 20, das mit einem Flansch 21 am Mantel 2 der Brennkammer 1 befestigt ist. Die Rohrstücks 16 und 20 unterteilen die Brennkammer 1 in mehrere miteinander verbundene Ringspalte 18, 21 und 22, die ein Labyrinthsystem bilden und den Strömungweg des Verbrennungsgases verlängern. Durch diese Ausbildung der Brennkammer 1 wird die Verweilzeit des Verbrennungsgases erhöht und dadurch der Ausbrandgrad gesteigert. Am Auslaßende des innersten Ringspaltes 22 schließt sich eine von einer Tasse 24 gebildete Sammelkammer 25 an, durch die das Tauchrohr 10 ragt und von der ein Abgasstutzen 26 zum Abführen der Brennerabgase 27 wegführt. Durch die gleichachsige Anordnung des Tauchrohres 10 zu dem vom Rohrstück 20 gebildeten innersten Ringspalt 22 wird ein Gegenstromwärmetauscher gebildet, der eine hohe Wärmeausnutzung gewährleistet. Die heißen Brennerabgase erwärmen über das Tauchrohr 10 den durch diesen geführten, mit Rußpartikeln beladenen Abgasstrom, so daß die aus den Auslässen 12 austretenden Rußpartikel 14 innerhalb kurzer Zeit auf Reaktionstemperatur gebracht werden. Aufgrund der Vorwärmung im Tauchrohr 10 sind bei Dieselabgasen, die einen Restsauerstoffanteil haben, bereits Vorreaktionen möglich, die den Ausbrandgrad günstig beeinflussen.

Zum Erzeugen einer Zünd- oder Pilotflamme, die aus der Aufbereitungskammer 4 des Zündbrenners 3 durch die Überströmöffnung 6 gegen das Ende 11 des Tauchrohrs 10 in die heiße Brennkammer 19 schlägt, münden in die Aufbereitungskammer 4 eine Brennstoffzuführleitung 30 und eine oder mehrere, beispielsweise zwei Luftzuführleitungen 31, 32. Die Eintrittsöffnungen 33, 34 der Luftzuführleitungen 31, 32 münden gleichgerichtet tangential in die Aufbereitungskammer 4 nahe der Trennwand 7, so daß die Verbrennungsluft mit Drall in die Aufbereitungskammer 4 einströmt. Die Brennstoffzuführleitung 30 mündet in eine durch einen Ansatz 35 gebildete Ausbauchung 36 der Aufbereitungskammer 4. In diese außermittige Ausbauchung 36 ragt eine an sich bekannte Glühkerze 37, die zum Starten der Verbrennungsvorrichtung mit einem elektrischen Strom versorgt wird. Mittig in der Aufbereitungskammer 4 des Zündbrenners 3 ist ein rotationssymmetrischer Glühkörper 40 angeordnet. Er ist an der Stirnwand des Gehäuses 5 befestigt und erstreckt sich zur Überströmöffnung 6 hin. Der Glühkörper 40 hat mehrere, beispielsweise drei von einem Schaft 41 radial abstehende Ringrippen 42, von denen die der Überströmöffnung nahen Ringrippen 42 gleichmäßig verteilte Durchbrüche 43 haben.

Zum Erzeugen der Pilotflamme und zum Zuführen von für die Verbrennung der Rußpartikel 4 nötigen Luft ist in die Brennstoffzuführleitung 30 ein Steuerventil 45 oder eine Pumpe und in die Luftzuführung ein Gebläse 46 geschaltet, die beide von einem zentralen Steuergerät 47 so gesteuert werden, daß die für die Verbrennung nötigen Mengen an Brennstoff und Luft dosiert zugeführt werden.

Mit dem Steuergerät 47 ist außerdem die Glühkerze 37 verbunden. Ferner ist das Steuergerät 47 zur Flammenüberwachung im Aufbereitungsraum 4 des Zündbrenners 3 mit einem in das Gehäuse eingesetzten Sensor 48 verbunden, der als optischer Sensor, als Temperatursonde oder als lonenstromsonde ausgebildet sein kann.

Um die Wärme der Verbrennungsvorrichtung gut auszunützen, ist diese nach außen isoliert. Dazu umgibt eine äußere Schale 50 das Gehäuse 5 des Zündbrenners 3, den Mantel 2 der Brennkammer 1 und die Tasse 24 der Sammelkammer 25. Durch den von der Schale 50 gebildeten Ringraum 51 wird von dem Gebläse 46 die für die Verbrennung nötige Verbrennungsluft 52 hindurchgedrückt, wobei sich diese erwärmt und gleichzeitig als Kühlmittel für die Verbrennungsvorrichtung dient. Die Schale 50 hat im Bereich der Sammelkammer 25 einen Einlaßstutzen 53 und im Bereich des Zündbrenners 3 einen Auslaßstutzen 54, der über eine Leitung 55 mit den Luftzuführungsleitungen 31, 32 verbunden ist.

Zur Inbetriebnahme der beschriebenen verbrennungsvorrichtung wird zunächst die Glühkerze 37 mit Strom versorgt und durch die Brennstoffzuführleitung 30 vorzugsweise flüssiger Kraftstoff in die Ausbauchung 36 der Aufbereitungskammer 4 geleitet. Gleichzeitig fördert das Gebläse 46 Verbrennungsluft in die Aufbereitungskammer 4 durch die beiden Eintrittsöffnungen 33, 34. Bei Erreichen einer bestimmten Temperatur entzündet sich das Brennstoff-Luftgemisch in der Aufbereitungskammer 4 und die Flamme schlägt durch die Überströmöffnung 6 in die glockenförmige heiße Brennkammer 19. Nach einiger Zeit erreicht der Glühkörper 40 Zündtemperatur, so daß die Flammenbildung stabilisiert wird. Die Glühkerze 37 kann nun abgeschaltet werden. Die unter Drall infolge der tangentialen Zuführung der Luft durch die Überströmöffnung 6 in die heiße Brennkammer 19 schiagende Zündflamme wird durch die Ausbildung der Uberströmöffnung 6 als Düse in der Axialen konzentriert, so daß in der Mitte der heißen Brennkammer 19 eine sehr heiße Verbrennungskernzone gebildet wird, in der die Rußpartikel 14 schnell auf Reaktionstemperatur gebracht werden. Nach einer Rezirkulation in der Brennkammer 19 strömen die Verbrennungsabgase unter weiterer Reaktion durch einen relativ langen, durch die Ringspalte 18, 21 und 22 gebildeten Weg in die Sammelkammer 25 und von dort als sauberes, abgekühltes Abgas ab.

Neben dem in Figur 1 dargestellten Ausführungsform des Glühkörpers, der eine Gasvermischung fördernde und die Flamme zur Überströmöffnung 6 zur Brennkammer 1 hin leitende Flächen hat, sind andere Gestaltungsformen möglich. Im Prinzip sind rotationssymmetrische Formen bevorzugt. Bei dem Ausführungsbeispiel nach Figur 2 hat der Glühkörper 40 eine zylindrische Grundform, in die kreuzweise vier Längsnuten 61 eingearbeitet sind, so daß vier Längsrippen 62 gebildet werden. In die radial äußere Fläche der Längsrippen 62 sind zusätzlich Längsnuten 63 eingeformt, deren Tiefe geringer ist als die der Längsnuten 61. Anstelle von achsparallelen Längsnuten können in den Glühkörper 40, wie beim Ausführungsbeispiel nach Figur 4 dargestellt ist, auch nur eine oder zwei Nuten 65 eingearbeitet sein, die wendelförmig verlaufen und so dem Glühkörper die Form einer Schnecke 66 verleihen. Anstelle einer kompakten Gestaltung kann der Glühkörper 40 auch die Form einer zylindrischen Hülse 70 haben, deren Mantel von mehreren Durchbrüchen 71, 72 der Bohrungen dudrchsetzt ist. Beim Ausführungsbeispiel nach Figur 5 verlaufen die Durchbrüche 71 radial zur Längsachse des Glühkörpers. Dagegendurchsetzen die Durchbrüche 72 die Hülse 70 beim Ausführungsbeispiel nach den Figuren 6 und 7 zur Radialen schräg, so daß die durchtretenden Gase einen Drall erhalten.

Ergänzend wird bemerkt, daß die Teile der Verbrennungsvorrichtung die hohen Temperaturen ausgesetzt sind, wie insbesondere der Glühkörper 40, aus einem hochtemperaturfesten Werkstoff bestehen, beispielsweise aus einer unter dem Namen "Inconel" bekannten Nickelbasislegierung oder aus Keramik.

## Patentansprüche

1. Vorrichtung zum Verbrennen von Feststoffteilchen, insbesondere Rußpartikel, im Abgas von Brennkraftmaschinen, mit einer Brennkammer (1), in die durch ein Tauchrohr (10) ein mit den Teilchen (14) beladener Abgasstrom (15) eingeleitet und aus der das Verbrennungsprodukt (27) abgeleitet wird, mit einem Zündbrenner (3) der eine Brennstoff-Gemischaufbereitungskammer (4) und eine diese mit der Brennkammer verbindende Überströmöffnung (6) hat, mit einem Glühkörper (40) und einer Zündeinrichtung (37) im Zündbrenner sowie mit Zuleitungen (30; 31, 32) für flüssigen Brennstoff und Verbrennungsluft in die Aufbereitungskammer, dadurch gekennzeichnet, daß die Zündeinrichtung (37) außermittig und getrennt von dem zentral in der Aufbereitungskammer (4) angeordneten Glühkörper (40) angeordnet ist der die Gasvermischung fördernde und die Flamme zur Überströmöffnung hin leitende Flächen aufweist.

2. Vorrichtung nach Anspruch 1, dadurch gekennzeichnet, daß die Zündeinrichtung (37) in einer Ausbauchung (36) der Aufbereitungskammer (4) angeordnet ist und daß der Brennstoffeinlaß (30) in die Ausbauchung (36) mündet.

3. Vorrichtung nach Anspruch 2, dadurch gekennzeichnet, daß die Zündeinrichtung eine elektrisch beheizbare Glühkerze (37) ist.

4. Vorrichtung nach einem der Ansprüche 1 bis 3, dadurch gekennzeichnet, daß der sich gleichachsig in der Aufbereitungskammer (4) erstreckende, rotationssymmetrische Glühkörper (40) mehrere Ringrippen (42) hat.

5. Vorrichtung nach Anspruch 4, dadurch gekennzeichnet, daß die Ringrippen (42) Durchbrüche (43) haben.

6. Vorrichtung nach einem der Ansprüche 1 bis 5, dadurch gekennzeichnet, daß die die Aufbereitungskammer (4) und die Brennkammer (1) miteinander verbindende Überströmöffnung (6) als sich zur Brennkammer hin verjüngende Düse ausgebildet ist.

7. Vorrichtung nach einem der Ansprüche 1 bis 3, dadurch gekennzeichnet, daß der Glühkörper (40) mehrere Längsrippen (62) hat.

8. Vorrichtung nach Anspruch 6, dadurch gekennzeichnet, daß die Längsrippen (62) einen dreieckförmigen Querschnitt mit einer Längsnut (63) in der radial äußeren Fläche haben.

9. Vorrichtung nach einem der Ansprüche 1 bis 3, dadurch gekennzeichnet, daß der Glühkörper (40) die Form einer Schnecke (66) mit einer wendelförmigen Nut (65) hat.

10. Vorrichtung nach einem der Ansprüche 1 bis 3, dadurch gekennzeichnet, daß der Glühkörper die Form einer Hülse (70) mit mehreren Durchbrüchen (71, 72) hat.

11. Vorrichtung nach Anspruch 10, dadurch gekennzeichnet, daß sich die Durchbrüche (72) schräg zu den Radialen der Hülse (70) erstrecken.

## Claims

1. Device for the burning of solid particles, in particular soot particles, in the exhaust gas of internal combustion engines, with a combustion chamber (1), into which an exhaust gas stream (15), charged with the particles (14), is introduced through a dip pipe (10) and out of which the combustion product (27) is led off, with a pilot burner (3), which has a fuel-mixture preparation chamber (4) and an overflow opening (6), connecting the latter to the combustion chamber, with a glow body (40) and an ignition device (37) in the pilot burner, as well as with supply lines (30; 31, 32) for liquid fuel and combustion air into the preparation chamber, characterised in that the ignition device (37) is arranged offcentre and separate from the glow body (40) arranged centrally in the preparation chamber (4), which has surfaces promoting the gas mixing and leading the flame towards the overflow opening.

2. Device according to Claim 1, characterised in that the ignition device (37) is arranged in a bulge (36) of the preparation chamber (4) and in that the fuel inlet (30) opens out into the bulge (36).

3. Device according to Claim 2, characterised in that the ignition device is an electrically heated glow plug (37).

4. Device according to one of Claims 1 to 3, characterised in that the rotationally symmetrical glow body (40), extending coaxially in the preparation chamber (4), has a plurality of annular ribs (42).

5. Device according to Claim 4, characterised in that the annular ribs (42) have through-holes (43).

6. Device according to one of Claims 1 to 5, characterised in that the overflow opening (6), interconnecting the preparation chamber (4) and the combustion chamber (1), is designed as a nozzle tapering towards the combustion chamber.

7. Device according to one of Claims 1 to 3, characterised in that the glow body (40) has a plurality of longitudinal ribs (62).

8. Device according to Claim 6, characterised in that the longitudinal ribs (62) have a triangular crosssection with a longitudinal groove (63) in the radially outer surface.

9. Device according to one of Claims 1 to 3, characterised in that the glow body (40) has the shape of a screw (66) with a helical groove (65).

10. Device according to one of Claims 1 to 3, characterised in that the glow body has the shape of a sleeve (70) with a plurality of through-holes (71, 72).

11. Device according to Claim 10, characterised in that the through-holes (72) extend obliquely with respect to the radials of the sleeve (70).

## Revendications

1. Dispositif pour la combustion de particules solides, particulièrement des particules de suie, dans les gaz d'échappement des moteurs à combustion interne, avec une chambre de combustion (1), dans laquelle on envoie par un tube plongeur (10) un courant de gaz d'échappement (15) chargé de particules (14) et hors de laquelle les produits de combustion (27) sont évacués, avec un brûleur d'allumage (3) comprenant une chambre de préparation du mélange combustible (4) et un orifice de passage (6) reliant celle-ci à la chambre de combustion, un corps à incandescence (40) et un dispositif d'allumage (37) dans un brûleur ainsi que des canalisations (30; 31, 32) pour combustible fluide et air de combustion dans la chambre de préparation, caractérisé en ce que le dispositif d'allumage (37) est placé excentré et séparé du corps à incandescence (40) disposé au centre de la chambre de préparation (4) et qu'il présente des surfaces favorisant le mélange des gaz et dirigeant la flamme vers l'ouverture de passage.

2. Dispositif selon la revendication 1, caractérisé en ce que le mécanisme d'allumage (37) est placé dans un évasement (36) de la chambre de préparation (4) et que le piquage d'entrée de combustible (30) débouche dans l'évasement (36).

3. Dispositif selon la revendication 2, caractérisé en ce que le mécanisme d'allumage est constitué d'une bougie à incandescence chauffable électriquement.

4. Dispositif selon l'une des revendications 1 à 3, caractérisé en ce que le corps à incandescence (40) à symétrie de révolution, s'avançant coaxiale- ment dans la chambre de préparation (4), a plusieurs nervures annulaires (42).

5. Dispositif selon la revendication 4, caractérisé en ce que les nervures annulaires (42) ont des trous passants (43).

6. Dispositif selon l'une des revendications 1 à 5, caractérisé en ce que l'ouverture de passage (6) reliant entre elles la chambre de préparation (4) et la chambre de combustion (1), est formée comme une tuyère s'amincissant vers la chambre de combustion.

7. Dispositif selon l'une des revendications 1 à 3, caractérisé en ce que le corps à incandescence (40) a plusieurs nervures longitudinales (62).

8. Dispositif selon la revendication 6, caractérisé en ce que les nervures longitudinales (62) ont une section transversale de forme triangulaire avec une rainure longitudinale (63) à la surface radiale extérieure.

9. Dispositif selon l'une des revendications 1 à 3, caractérisé en ce que le corps à incandescence (40) a l'aspect d'un escargot (66) avec une rainure en forme de spirale (65).

10. Dispositif selon l'une des revendications 1 à 3, caractérisé en ce que le corps à incandescence a la forme d'un manchon cylindrique (70) avec plusieurs trous passants (71, 72).

11. Dispositif selon la revendication 10, caractérisé en ce que les trous passants (72) s'avancent en oblique par rapport à la direction radiale du manchon (70).
